# EUROPÄISCHE PATENTSCHRIFT

(11) **EP 2 743 432 B1**
(45) Veröffentlichungstag und Bekanntmachung des Hinweises auf die Patenterteilung: **11.07.2018**
(21) Anmeldenummer: 13197841.3
(22) Anmeldetag: 17.12.2013
(51) Int. Cl.: E05B 77/06, E05B 85/16

(54) **Handhabe für eine Schließvorrichtung eines Kraftfahrzeuges, mit einer Massensperre, die wirkende Beschleunigungen aus unterschiedlichen Richtungen berücksichtigt**
Handle for a closing device of a motor vehicle, with an inertial mass blocking element which takes accelerations acting from different directions into account
Poignée pour un dispositif de fermeture d'un véhicule automobile, comprenant une butée de masse inertielle prenant en compte des accélérations actives provenant de différentes directions

(30) Priorität: 17.12.2012 DE 102012112429
(43) Veröffentlichungstag der Anmeldung: 18.06.2014
(73) Patentinhaber: Huf Hülsbeck & Fürst GmbH & Co. KG, 42551 Velbert (DE)
(72) Erfinder: Lennhoff, Ralf, 58093 Hagen (DE); Christensen, Mario, 45470 Mülheim (DE); Müller, Dirk, 45359 Essen (DE)
(74) Vertreter: Vogel, Andreas

(56) Entgegenhaltungen:
- EP-A2- 2 138 656
- WO-A1-2006/003197
- WO-A1-2008/068261
- WO-A1-2009/034035
- DE-A1-102008 060 465
- US-A1- 2011 120 022

## Beschreibung

Die Erfindung betrifft eine Handhabe für eine Schließvorrichtung eines Kraftfahrzeuges, mit einem an einer Tür des Kraftfahrzeuges bewegbaren Griff, einem innenseitig der Tür vorgesehenen Montageträger, an dem ein mit dem Griff in Wirkverbindung stehender Umlenkhebel drehbar gelagert ist, einem am Montageträger angeordneten Sicherheitsmechanismus zum Verhindern eines ungewollten Öffnens der Tür in Folge von Einwirkungen von auf den Griff wirkenden Beschleunigungen, die insbesondere bei einem Unfall auf das Kraftfahrzeug wirken, wobei der Sicherheitsmechanismus eine Massensperre aufweist, die in eine Normalstellung und in eine Sperrstellung überführbar ist, wobei in der Sperrstellung eine Bewegung des Umlenkhebels blockiert ist.

Es ist bekannt, dass Massensperren aufgrund ihrer Massenträgheit zur Sicherung von Kraftfahrzeugtüren im Falle eines Unfalls genutzt werden. Ein Stand der Technik ist beispielsweise aus der DE 199 49 119 A1 bekannt. Hierbei wird ein Massenelement derart angeordnet, dass es im Falle eines Unfalls auf die Sperreinheit einwirkt, sodass ein ungewolltes Öffnen der Tür verhindert wird. Die Sperreinheit besteht hierbei aus einem lose angeordneten Massenelement, welches bei auftretenden Kräften bei einem Unfall ein schwenkbares Sperrelement bewegt, wodurch eine Bewegung des Fahrzeuggriffs blockiert wird. Der erhöhte Montageaufwand einer derartigen Vorrichtung hat sich als nachteilig gezeigt. Zudem hat sich herausgestellt, dass derart komplexe Belastungen auf den Türgriff wirken können, mit der negativen Konsequenz, dass trotz des beschriebenen Stands der Technik ein ungewolltes Öffnen der Kraftfahrzeugtür nicht verhindert werden kann. Aus der US 20117120022 A1 ist eine Griffbaugruppe bekannt, in welcher unabhängig von der wirkende Beschleunigung eine Drebewegung der Massensperre bewirkbar ist.

Weiterhin ist aus der EP 2 138 656 A2 eine Handhabe gemäß dem Oberbegriff des Anspruchs 1 bekannt.

Es ist Aufgabe der vorliegenden Erfindung eine Handhabe für eine Schließvorrichtung eines Kraftfahrzeuges zu schaffen, die einen Sicherheitsmechanismus zur Verfügung stellt, der ein ungewolltes Öffnen der Tür infolge von Einwirkungen von auf den Griff wirkenden Beschleunigungen sicher verhindert.

Dazu ist erfindungsgemäß vorgesehen, dass die Massensperre am Montageträger um eine Achse derart bewegbar gelagert ist, dass unabhängig von der Richtung der wirkenden Beschleunigung eine Drehbewegung der Massensperre bewirkbar ist, wodurch eine zuverlässige Überführung der Massensperre in die Sperrstellung ermöglicht ist.

Ein wesentlicher Kern der Erfindung ist, dass aus unterschiedlichen Richtungen, die beispielsweise auch entgegengesetzt sein können, die Massensperre ausgelenkt werden kann, sodass diese in eine Sperrstellung verfährt, wodurch ein ungewolltes Öffnen der Tür des Kraftfahrzeuges verhindert wird. Es hat sich gezeigt, dass gerade bei Unfällen sehr komplexe Kräfteeinwirkungen und/oder Beschleunigungen am Türgriff wirken können, die derart vom Sicherheitsmechanismus der Handhabe aufgefangen werden müssen, damit die Massensperre zuverlässig in die Sperrstellung überführbar ist. Hierbei ist die Massensperre drehbar um die Achse des Montageträgers gelagert, sodass bei einem Eintreten von Beschleunigungen, die auf das Kraftfahrzeug wirken, zuverlässig die Massensperre ausgelenkt wird und diese aus ihrer Normalstellung in die Sperrstellung überführt wird, in der eine Bewegung des Umlenkhebels blockiert ist, mit der Konsequenz, dass die Tür des Kraftfahrzeuges nicht ungewollt sich öffnet. Erfindungsgemäß ist bei einer Bewegung zwischen der Sperrstellung und der Normalstellung die Massensperre translatorisch bewegbar. Vorteilhafterweise kann in der Sperrstellung die Massensperre arretiert sein. Das bedeutet, dass die Massensperre auch nach dem Unfall in ihrer Sperrstellung verbleibt und ein Öffnen der Tür über die Aktivierung des Umlenkhebels nicht möglich ist.

Ebenfalls ist es denkbar, dass die arretierte Sperrstellung der Massensperre manuell lösbar ist, insbesondere dass die über eine Betätigung des Umlenkhebels arretierte Sperrstellung der Massensperre manuell lösbar ist. Hierbei kann es vorgesehen sein, dass über eine definierte Betätigung des Umlenkhebels dieser derart gegen die Massensperre drückt, dass die Sperrstellung gelöst wird und die Massensperre in die Normalstellung verfährt.

In einer weiteren, die Erfindung verbessernden Maßnahme ist es denkbar, dass der Abstand von der Massensperre zum Umlenkhebel in der Sperrstellung verringert ist, insbesondere dass der Weg der translatorischen Bewegung geringer ist als 5 mm. Das bedeutet, dass bei einer Überführung der Massensperre von ihrer Normalstellung in die Sperrstellung die Massensperre eine translatorische Bewegung ausführt, die in Richtung Umlenkhebel führt, wobei gleichzeitig die Massensperre um ihre Achse sich bewegt und somit die Sperrstellung einnimmt. Hierdurch kann eine kompakte Bauform des Sicherheitsmechanismus erzielt werden, wobei gleichzeitig eine hohe Funktionssicherheit gewährleistet ist, da insbesondere die Überführung der Massensperre aus der Normalstellung in die Sperrstellung durch die translatorische Bewegung geführt ist bzw. vorbestimmt ist.

Ferner kann die Erfindung einen Umlenkhebel umfassen, der an einer Achse drehbar gelagert ist, die insbesondere senkrecht zur Achse der Massensperre ausgerichtet ist. Somit kann eine zuverlässige Funktionsweise des Sicherheitsmechanismus gewährleistet sein. Zudem begünstigt diese geometrische Anordnung der genannten Achsen eine kompakte Bauform der Gesamtanordnung der Handhabe. Vorteilhafterweise ist der Umlenkhebel und/oder die Massensperre federbelastet, sodass die jeweilige Federkraft, die auf den Umlenkhebel und/oder auf die Massensperre wirkt, eine Zurückbewegung des jeweiligen Bauteils in seine Normalstellung bzw. Ruhelage erzwingen möchte. Vorteilhaft kann vorgesehen sein, dass in einem Normalbetrieb der Umlenkhebel zwischen einer Ruhelage und einer Betriebslage bewegbar ist, wobei bei Wirkung von Beschleunigungen die Massensperre in die Sperrstellung bringbar ist, so dass eine Bewegung des Umlenkhebels in die Betriebslage blockiert ist. Vorteilhafterweise befindet sich der Griff in Wirkverbindung mit dem Umlenkhebel, sodass bei einer Überführung des Umlenkhebels auch während des Normalbetriebs von der Ruhelage in die Betriebslage eine Aktion innerhalb der Schließvorrichtung der Kraftfahrzeugtür ausgelöst wird, beispielsweise dass ein an der Kraftfahrzeugtür angeordnetes mechanisches Schloss seine Betriebsstellung wechselt, insbesondere aus einer Verriegelungsstellung in eine Entriegelungsstellung überführt wird, wodurch sich die Kraftfahrzeugtür öffnen lässt. Beispielsweise ist es denkbar, dass am Umlenkhebel ein mechanisches Element angeordnet ist, das gleichzeitig mit dem genannten Schloss der Schließvorrichtung in Wirkverbindung steht. Über eine entsprechende Bewegung des Umlenkhebels erfolgt eine Bewegung des mechanischen Elementes, sodass hierdurch eine entsprechende Aktion am Schloss auslösbar ist. Alternativ ist ebenfalls denkbar, dass über eine entsprechende Bewegung des Umlenkhebels ein elektronisches Signal auslösbar ist, welches die entsprechende Aktion am Schloss auslöst. Falls jedoch die erfindungsgemäße Massensperre sich in ihrer Sperrstellung befindet, ist der Umlenkhebel in seiner Bewegung derart blockiert, sodass keine Aktion am Schloss des Kraftfahrzeuges auslösbar ist.

Vorteilhafterweise kann die Massensperre sowohl im Uhrzeigersinn als auch gegen den Uhrzeigersinn aus der Normalstellung in die Sperrstellung bewegbar sein, insbesondere kann die Massensperre in zwei Richtungen um ihre Achse schwenkbar sein. Somit lassen sich kompliziert wirkende, aus unterschiedlichen Richtungen kommende Beschleunigungen zuverlässig durch den Sicherheitsmechanismus "verarbeiten", ohne dass die Gefahr besteht, dass die Kraftfahrzeugtür bei einem Unfall sich ungewollt öffnet.

In einer weiteren, die Erfindung verbessernden Maßnahme kann der Umlenkhebel mit einem Vorsprung ausgebildet sein, der bei Einwirkungen von Beschleunigungen die Massensperre kontaktiert, so dass insbesondere eine Bewegung des Umlenkhebels in Richtung Betriebslage blockiert ist. Vorteilhafterweise kann die Massensperre derart ausgeführt sein, dass der Umlenkhebel in seine Betriebslage, ohne die Massensperre zu berühren, bewegbar ist. Beispielsweise ist es denkbar, dass die Massensperre mit einem Freiraum ausgebildet ist, in den zumindest teilweise der Umlenkhebel bei seiner Bewegung zwischen der Ruhelage und der Betriebslage sich bewegt, insbesondere dass der Vorsprung des Umlenkhebels in den Freiraum sich bewegt.

Vorteilhafterweise kann die Massensperre eine Masse aufweisen, die geringer ist als eine dem Umlenkhebel zugeordnete Masse. Hierdurch wird bewirkt, dass zunächst die Massensperre bei wirkenden Beschleunigungen ausgelenkt wird und in ihre Sperrstellung verfährt, bevor der Umlenkhebel aufgrund der wirkenden Beschleunigungen sich auslenkt. Die Massensperre kann auch eine Vielzahl an Massen aufweisen, um eine funktionsgerechte Bewegung von der Normalstellung in die Sperrstellung und/oder umgekehrt zu erzielen. Weiterhin kann vorteilhaft eine Kontur vorgesehen sein, die eine Führungshilfe ist, damit die Massensperre translatorisch bewegbar ist. Beispielsweise schließt die Erfindung mit ein, dass die Kontur als Fenster ausgeführt ist, das die Massensperre aufweist, wobei durch das Fenster ein Nocken hindurchragt, der am Montageträger ausgebildet ist, insbesondere dass das Fenster C-förmig ist. Alternativ ist es denkbar, dass der Montageträger mit der entsprechenden Kontur ausgebildet ist, in der ein Nocken der Massensperre eingreift.

Die erfindungsgemäße Handhabe kann zudem mit einer Massensperre ausgeführt sein, die Sicherungselemente aufweist, die eine Zurückbewegung der Massensperre aus ihrer Sperrstellung in die Normalstellung verhindern, so lange die genannten Beschleunigungen wirken. Auch bei Beschleunigungen, die während des Unfalls kurzzeitig und/oder in hoher Frequenz ihre Richtungen wechseln können, wird sichergestellt, dass die Massensperre aufgrund des Vorhandenseins ihrer Sicherungselemente ihre Sperrstellung nicht verlässt. Zudem kann die erfindungsgemäße Handhabe derart weiterentwickelt sein, dass die Massensperre in einem Gehäuse bewegbar gelagert ist, wobei insbesondere das Gehäuse zwei Federelemente aufweist, die bewirken, dass die Massensperre arretiert in der Sperrstellung verbleibt. Das Gehäuse kann am Montageträger angeordnet sein. Ebenfalls ist es denkbar, dass das Gehäuse mit dem Montageträger ein gemeinsames Bauteil bildet und/oder dass das Gehäuse und der Montageträger einstückig miteinander verbunden sind und/oder materialeinheitlich sind. Ebenfalls ist es denkbar, dass das Gehäuse sowie der Montageträger ein 2K-Kunststoffbauteil darstellen. Die Federelemente bilden vorteilhafterweise ein gemeinsames Bauteil mit dem Gehäuse, wodurch vorteilhafterweise die Anzahl an Einzelbauteilen der erfindungsgemäßen Handhabe sich reduzieren lässt. Ferner kann die erfindungsgemäße Handhabe derart ausgebildet sein, dass ein freier Bereich zwischen den Federelementen vorliegt, in den sich ein Vorsprung der Massensperre erstreckt. Das bedeutet, dass in der Normalstellung der Massensperre der Vorsprung sich im freien Bereich zwischen den Federelementen befindet. Erfolgt eine Einwirkung von hohen Beschleunigungen auf das Kraftfahrzeug, lenkt die Massensperre entsprechend aus, wobei der Vorsprung der Massensperre den freien Bereich zwischen den Federelementen verlässt, über ein Federelement verfährt, das durch den Vorsprung der Massensperre weggedrückt wird, bis die Massensperre ihre Sperrstellung erreicht. Das bedeutet, dass die Massensperre innerhalb des Gehäuses sich verdreht. In der Sperrstellung nimmt jedes der beiden Federelemente seine ursprüngliche Stellung ein, wobei die Federelemente eine derartige geometrische Kontur aufweisen, dass eine Zurückbewegung der Massensperre in Richtung Normalstellung nicht möglich ist, da der Vorsprung der Massensperre durch das jeweilige Federelement gehindert ist, sich in Richtung Normalstellung der Massensperre zu bewegen. Beispielsweise ist es in einer möglichen Ausführungsform denkbar, dass die Federelemente auf einer Kreisbahn angeordnet sind und/oder jedes Federelement zum freien Bereich hin mit einer abgeschrägten Fläche ausgebildet ist.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind.

Es zeigen:
- Fig. 1: eine schematische Ansicht einer erfindungsgemäßen Handhabe für eine Schließvorrichtung eines Kraftfahrzeuges,
- Fig. 2: eine Seitenansicht auf wesentliche Teile einer erfindungsgemäßen Handhabe mit einem Umlenkhebel und einer Massensperre, wobei die Massensperre in ihrer Normalstellung und der Umlenkhebel in seiner Ruhelage sich befinden,
- Fig. 3: die erfindungsgemäße Handhabe gemäß Figur 2, wobei der Umlenkhebel in der Betriebslage sich befindet,
- Fig. 4: die erfindungsgemäße Handhabe gemäß Figur 2, wobei die Massensperre sich in ihrer Sperrstellung befindet,
- Fig. 5a, 5b: eine weitere Ausgestaltung einer Massensperre für eine Handhabe gemäß Figur 1,
- Fig. 6a, 6b: die Massensperre gemäß Figur 5 in weiteren Ansichten und
- Fig. 7: die Massensperre gemäß Figur 6.

In der Figur 1 ist in rein schematischer Darstellung eine erfindungsgemäße Handhabe gezeigt, die einen Griff 3 aufweist, der frei zugänglich an der Außenseite einer Tür 1 eines Kraftfahrzeuges 2 angeordnet ist. Am Griff 3 befindet sich ein Griffdom 7, der in die Tür 1 des Kraftfahrzeuges 2 hineinreicht und an seinem freien Ende an einem Umlenkhebel 30 in Wirkverbindung steht. Betätigt der Benutzer den Griff 3, verschwenkt sich der Griff 3 nach außen, wobei gleichzeitig der Griffdom 7 mit verschwenkt wird. Bei der Bewegung des Griffdoms 7 dreht sich der Umlenkhebel 30 um eine Achse 31, hier im Ausführungsbeispiel gegen den Uhrzeigersinn. Somit wird der Umlenkhebel 30 aus seiner Ruhelage 32, die in Figur 1 dargestellt ist, in eine explizit nicht dargestellte Betriebslage verschwenkt. Über die Bewegung des Umlenkhebels 30 wird ein innerhalb der Tür 1 nicht dargestelltes Betätigungselement, beispielsweise Bowdenzug, Schalter oder dergleichen, angesprochen und/oder aktiviert, wodurch eine Schließeinheit 8, insbesondere ein Türschloss, zum Verriegeln und/oder Entriegeln der Tür 1 aktiviert wird. Die Schließeinheit 8 ist Bestandteil einer Schließvorrichtung des Kraftfahrzeuges 2. Innerhalb der Tür 1 ist ein Montageträger 4 vorgesehen, an dem der Umlenkhebel 30 mit seiner Achse 31 sowie eine Massensperre 10 angeordnet sind. Die Massensperre 10 kann ein ungewolltes Öffnen der Tür 1 infolge der Einwirkung von auf die Tür 1 bzw. auf den Griff 3 wirkenden Beschleunigungen R verhindern. Diese Beschleunigungen R können insbesondere bei einem Unfall des Kraftfahrzeuges 2 ausgelöst werden. Die erfindungsgemäße Handhabe gemäß Figur 1 weist einen Sicherheitsmechanismus auf, welcher bei den genannten Beschleunigungen R die Massensperre 10 aus ihrer Normalstellung I in eine Sperrstellung II überführt, die exemplarisch in den folgenden Ausführungsbeispielen gemäß Figur 2 bis Figur 6 beschrieben sind. In der Sperrstellung II wird nämlich eine Bewegung des Umlenkhebels 30 blockiert, sodass ein ungewolltes Öffnen der Tür 1 ausgeschlossen ist.

Das Ausführungsbeispiel gemäß Figur 2 und Figur 5 arbeitet nach dem Prinzip gemäß Figur 1, wobei die in Figur 2 gezeigte Handhabe eine Massensperre 10 mit einer Masse 11 aufweist, die bei wirkenden Beschleunigungen R zum einen eine Drehbewegung um eine Achse 5 ausführt und zum anderen sich translatorisch entlang der Achse 5 in Richtung Umlenkhebel 30 bewegt, worauf im Folgenden noch eingegangen wird.

In Figur 2 befindet sich die Massensperre 10 in ihrer Normalstellung I, wobei gleichzeitig der Umlenkhebel 30 unbetätigt ist und somit sich in seiner Ruhelage 32 befindet. Der Umlenkhebel 30 ist um die Achse 31 drehbar gelagert, wobei die Achse 31 senkrecht zur Massensperrenachse 5 verläuft. Der Umlenkhebel 30 weist eine Masse 35 auf, die größer ist als die Masse 11 der Massensperre 10, welches auch für das Ausführungsbeispiel gemäß Figur 5 bzw. Figur 6 gilt.

Die Massensperre 10 weist eine Kontur 12 auf, die eine Führungshilfe ist, damit die Massensperre 10 aus ihrer Normalstellung I in die Sperrstellung II gemäß Figur 4 sich zuverlässig bewegen kann. Gemäß des gezeigten Ausführungsbeispiels ist die Kontur 12 als Fenster ausgeführt, das in der Massensperre 10 integriert ist, wobei durch das Fenster 12 ein Nocken 6 des Montageträgers 4 hineinragt. Die Kontur 12 ist C-förmig ausgebildet, wobei die Kontur 12 zwei freie Enden 17, 18 aufweist, die dem Umlenkhebel 30 abgewandt sind. In der Normalstellung I befindet sich der Nocken 6 mittig in der Kontur 12 und somit beabstandet zu den freien Enden 17, 18. Die Öffnung des Fensters 12 ist hierbei geometrisch und in ihren Abmaßen dem Nocken 6 angepasst.

Der Umlenkhebel 30 weist ferner einen Befestigungsabschnitt 36 auf, an den der nicht explizit dargestellte Griff mit seinem Griffdom gemäß Figur 1 angreift.

Der Umlenkhebel 30 ist ferner mit einem Vorsprung 34 ausgebildet, der ein wesentlicher Bestandteil des genannten Sicherheitsmechanismus darstellt. Im Normalbetrieb III gemäß Figur 3, bei dem der Griff 3 gemäß den Ausführungen aus Figur 1 durch den Benutzer gezogen wird, erfolgt eine Rotation des Umlenkhebels 30 um seine Achse 31, wobei der Umlenkhebel 30 aus seiner Ruhelage 32 gemäß Figur 2 in eine Betriebslage 33 gemäß Figur 3 verschwenkt wird. Hierbei ist die Massensperre 10 in ihrer geometrischen Außenkontur derart ausgeführt, dass während der Bewegung des Umlenkhebels 30 zwischen der Ruhelage 32 und der Betriebslage 33 es zu keiner Kollision kommt, insbesondere verbleibt der Vorsprung 34 stets beabstandet zur Massensperre 10. Das bedeutet, dass im Normalbetrieb III die Massensperre 10 stets in ihrer Normalstellung I verbleibt.

Erfolgt nun eine gewisse Beschleunigungsbelastung auf das Kraftfahrzeug 2, die beispielsweise durch einen Unfall ausgelöst werden kann, verlässt die Massensperre 10 ihre Normalstellung I und wird aufgrund der wirkenden Beschleunigungen R in eine Sperrstellung II gemäß Figur 4 gebracht. Die Masse 11 der Massensperre 10 begünstigt die Bewegung in die Sperrstellung II, wobei gemäß des ersten Ausführungsbeispiels die Massensperre 10 sowohl eine Drehbewegung um die Achse 5 ausführt als auch translatorisch sich in Richtung Umlenkhebel 30 entlang der Achse 5 bewegt. Bei der translatorischen Bewegung verfährt der Nocken 6 entlang des Fensters 12, wobei in der Sperrstellung II der Nocken 6 eines der beiden Enden 17, 18 kontaktiert. Die Massensperre 10 lenkt aufgrund ihrer geringeren Masse 11 zuerst aus in ihre Sperrstellung II, wobei der Umlenkhebel 30 aufgrund der wirkenden Beschleunigungen nacheilt und versucht, aus seiner Ruhelage 32 in die Betriebslage 33 zu gelangen. Da die Massensperre 10 - wie gesagt - sich bereits in ihrer Sperrstellung II befindet, bevor der Umlenkhebel 30 aus seiner Ruhelage 32 verfahren ist, kommt es zu einer Kollision des Vorsprunges 34 des Umlenkhebels 30 mit der Massensperre 10, sodass eine Bewegung des Umlenkhebels 30 in die Betriebslage 33 blockiert ist. Gemäß des gezeigten Ausführungsbeispiels verringert sich der Abstand von der Massensperre 10 zum Umlenkhebel 30 ausgehend von der Normalstellung I in die Sperrstellung II, wobei insbesondere der Weg der translatorischen Bewegung geringer ist als 5 mm. Die Massensperre 10 führt somit einen sehr geringen translatorischen Hub aus, bis sie ihre Sperrstellung II erreicht hat. Die Massensperre 10 weist zwei Anschlagflächen 14a, 14b auf, gegen die je nach Auslenkungsrichtung der Massensperre 10 der Vorsprung 34 anschlägt und eine Weiterbewegung des Umlenkhebels 30 verhindert ist. Da die Massensperre 10 sowohl im Uhrzeigersinn als auch gegen den Uhrzeigersinn aus der Normalstellung I in die Sperrstellung II bewegbar ist, können komplexe, aus unterschiedlichen Richtungen, insbesondere entgegengesetzten Richtungen wirkende Beschleunigungen R seitens der Massensperre 10 "verarbeitet" werden, wodurch funktionssicher ein Verhindern eines ungewollten Öffnens der Tür 1 bewirkt wird. Das letztgenannte gilt ebenfalls für das zweite Ausführungsbeispiel gemäß Figur 5 bis Figur 7, worauf im Folgenden noch im Einzelnen eingegangen wird.

Gemäß Figur 4 kann es vorgesehen sein, dass die Massensperre 10 derart ausgeführt ist, dass die Massensperre 10 auch dann arretierend in ihrer Sperrstellung II verbleibt, wenn keine Beschleunigungen mehr auf die Tür 1 bzw. auf die erfindungsgemäße Handhabe wirken. Beispielsweise ist es denkbar, dass über wirkende Rastmittel, Federn, etc. die Sperrstellung II gehalten wird.

Damit es im Normalbetrieb III zu keiner Kollision zwischen dem Umlenkhebel 30 und der Massensperre 10 kommt, weist die Massensperre 10 einen Freiraum 13 auf, in den zumindest teilweise der Umlenkhebel 30, insbesondere mit seinem Vorsprung 34, sich bewegen kann. Lediglich in der Sperrstellung II ist der Freiraum 13 in seiner Position zum Umlenkhebel 30 verändert, sodass eine Bewegung des Umlenkhebels 30 in die Betriebslage 33 blockiert ist.

Sowohl die Massensperre 10 als auch der Umlenkhebel 30 sind im vorliegenden Ausführungsbeispiel federbelastet, das bedeutet, dass die Federkraft in Richtung Normalstellung I und/oder in Richtung Ruhelage 32 wirkt.

Wie in Figur 2 bis Figur 4 zu erkennen ist, weist die Massensperre 10 im Bereich der Anschlagfläche 14 vorsprungartige Sicherungselemente 15 auf, zwischen denen sich der Freiraum 13 befindet. Die Sicherungselemente 15 erstrecken sich vorsprungartig in Richtung Umlenkhebel 30, wobei die Sicherungselemente 15 eine Zurückbewegung der Massensperre 10 aus ihrer Sperrstellung II in die Normalstellung I verhindern, welches in Figur 4 deutlich wird. Insbesondere bei in ihrer Richtung sehr schnell wechselnden Beschleunigungen verhindern die Sicherungselemente 15, dass die Massensperre 10 aus ihrer Sperrstellung II in Richtung Normalstellung I sich bewegt, da der Vorsprung 34 des Umlenkhebels 30 das Sicherungselement 15 kontaktiert, sodass die Sperrstellung II der Massensperre 10 gehalten wird.

Gemäß Figur 5a, 5b, Figur 6 und Figur 7 ist eine weitere Variante der erfindungsgemäßen Handhabe gezeigt, wobei im Wesentlichen auf die Beschreibung gemäß Figur 1 bis Figur 4 Bezug genommen werden kann, wobei die Massensperre 10 ebenfalls, wie bereits beim ersten Ausführungsbeispiel beschrieben, zwischen der Normalstellung I und der Sperrstellung II sich bewegen kann. Wie bereits in Figur 1 beschrieben, ist über die Massensperre 10 eine Bewegung des nicht explizit dargestellten Umlenkhebels 30 blockierbar. Im Gegensatz zum ersten Ausführungsbeispiel weist die Massensperre 10 ein Gehäuse 20 auf, wobei das Gehäuse 20 zwei Federelemente 21 aufweist, zwischen denen ein freier Bereich 23 vorliegt, siehe Figur 5a. Gemäß Figur 7 umfasst die Massensperre 10 einen Vorsprung 16, der in der Normalstellung I im freien Bereich 23 zwischen den Federelementen 21 sich befindet. Zudem weist die Massensperre 10 eine Lagerung 19 auf, die im eingesetzten Zustand in einer Öffnung 26 des Gehäuses 20 (siehe Figur 5a und Figur 5b) sich befindet. Die Lagerung 26 ist vorsprungartig ausgeführt. Die Massensperre 10 ist innerhalb des Gehäuses 20 drehbar gelagert, wobei die Massensperre 10, wie auch im ersten Ausführungsbeispiel gemäß Figur 2 bis Figur 4, im Uhrzeigersinn oder auch gegen den Uhrzeigersinn um die Achse 5 drehbar ist. Die Massensperre 10 weist des Weiteren unterschiedliche Massen 11 auf, wobei gemäß Figur 6a, 6b die Anschlagflächen 14a, 14b zusätzlich als Massen wirken. Beide Anschlagflächen 14a, 14b sind in ihrer Größe unterschiedlich ausgeführt. Die Massensperre 10 weist des Weiteren einen Freiraum 13 auf, der zwischen den Anschlagflächen 14a, 14b sich befindet. Figur 6a zeigt die Sperrstellung II der Massensperre 10, bei der der schematisch gezeigte Vorsprung 34 des Umlenkhebels 30 nicht in den Freiraum 13 eintauchen kann. Die Anschlagfläche 14a verhindert eine Bewegung des Vorsprungs 16.

In der Normalstellung I gemäß Figur 6b, in der die Massensperre 10 im Uhrzeigersinn um ca. 20 - 30° um die Achse 5 gedreht ist, kann der Umlenkhebel 30 mit seinem Vorsprung 34 in den Freiraum 13 eintauchen, um somit in die Betriebslage 33 zu gelangen. Aufgrund der wirkenden Beschleunigungen im Falle eines Unfalls dreht sich die Massensperre 10 um die Achse 5, wobei der Vorsprung 16 das linke oder rechte Federelement 21 in Richtung Zeichenebene drückt. Die Federelemente 21 gemäß Figur 5a, 5b sind im vorliegenden Ausführungsbeispiel auf einer Kreisbahn 24 im Gehäuse 20 angeordnet, wobei jedes Federelement 21 zum freien Bereich 23 hin mit einer abgeschrägten Fläche 25 ausgebildet ist. Bei der Bewegung der Massensperre 10 verfährt der Vorsprung 16 auf einer der beiden abgeschrägten Flächen 25, bis der Vorsprung 16 den Kontakt mit dem Federelement 21 verliert. Zunächst wird das Federelement 21 in die Zeichenebene federnd eingedrückt. Befindet sich der Vorsprung 16 rechts oder links vom Federelement 21, ist die Sperrstellung II der Massensperre 10 erreicht, wobei die Kontur des jeweiligen Federelementes 21 verhindert, dass die Massensperre 10 sich zurück in ihre Normalstellung I bewegt. Bei diesem Ausführungsbeispiel ist die Sperrstellung II der Massensperre 10 arretiert.

Gemäß Figur 2 und Figur 4 hingegen kann die Handhabe derart ausgeführt sein, dass die arretierte Sperrstellung II, die in Figur 4 erreicht ist, manuell lösbar ist. Über eine Betätigung des Umlenkhebels 30 kann die arretierte Sperrstellung II der Massensperre 10 manuell gelöst werden, wobei über eine definierte Betätigung des Umlenkhebels 30 der Vorsprung 34 gegen eine der Anschlagflächen 14a, 14b derart drückt, sodass die Sperrstellung II aufgehoben wird. Das bedeutet, dass der Vorsprung 34 die Massensperre 10 translatorisch in entgegengesetzter Richtung zum Umlenkhebel 30 drückt, wobei gleichzeitig sich die Massensperre 10 um ihre Achse 5 zurück verschwenkt und die Normalstellung I erreicht. Gleichzeitig verfährt der Nocken 6 in seine mittlere Stellung des Fensters 12. Ein wesentlicher Unterschied der erfindungsgemäßen Handhabe gemäß Figur 5 bis Figur 7 ist, dass die Bewegung der Massensperre 10 von der Normalstellung I in die Sperrstellung II lediglich über eine Drehung um die Achse 5 erfolgt. Gemäß Figur 2 bis Figur 4 weist die Bewegung der Massensperre 10 zusätzlich zur Rotationsbewegung um die Achse 5 eine translatorische Bewegung auf.

### Bezugszeichenliste

- 1: Tür
- 2: Kraftfahrzeug
- 3: Griff
- 4: Montageträger
- 5: Achse
- 6: Nocken
- 7: Griffdom
- 8: Schließeinheit, Schloss

- 10: Massensperre
- 11: Masse
- 12: Kontur, Fenster
- 13: Freiraum
- 14a: Anschlagfläche
- 14b: Anschlagfläche
- 15: Sicherungselement
- 16: Vorsprung
- 17: Freies Ende
- 18: Freies Ende

- 20: Gehäuse
- 21: Federelement
- 22: Schlitz
- 23: Freier Bereich
- 24: Kreisbahn
- 25: abgeschrägte Fläche
- 30: Umlenkhebel
- 31: Achse
- 32: Ruhelage
- 33: Betriebslage
- 34: Vorsprung
- 35: Masse
- 36: Befestigungsabschnitt

- I: Normalstellung
- II: Sperrstellung
- III: Normalbetrieb

- R: Beschleunigung

## Patentansprüche

1. Handhabe für eine Schließvorrichtung (8) eines Kraftfahrzeuges (2), mit einem an einer Tür (1) des Kraftfahrzeuges (2) bewegbaren Griff (3),
einem innenseitig der Tür (1) vorgesehenen Montageträger (4), an dem ein mit dem Griff (3) in Wirkverbindung stehender Umlenkhebel (30) drehbar gelagert ist,
einem am Montageträger (4) angeordneten Sicherheitsmechanismus zum Verhindern eines ungewollten Öffnens der Tür (1) in Folge von Einwirkungen von auf den Griff (3) wirkenden Beschleunigungen (R), die insbesondere bei einem Unfall auf das Kraftfahrzeug (2) wirken, wobei der Sicherheitsmechanismus eine Massensperre (10) aufweist, die in eine Normalstellung (I) und in eine Sperrstellung (II) überführbar ist, wobei in der Sperrstellung (II) eine Bewegung des Umlenkhebels (30) blockiert ist, wobei dass die Massensperre (10) am Montageträger (4) um eine Achse (5) derart bewegbar gelagert ist, dass unabhängig von der Richtung der wirkenden Beschleunigung (R) eine Drehbewegung der Massensperre (10) bewirkbar ist, wodurch eine zuverlässige Überführung der Massensperre (10) in die Sperrstellung (II) ermöglicht ist, **dadurch gekennzeichnet, dass** bei einer Bewegung zwischen der Sperrstellung (II) und der Normalstellung (I) die Massensperre (10) translatorisch bewegbar ist.

2. Handhabe nach Anspruch 1,
**dadurch gekennzeichnet,**
**dass** in der Sperrstellung (II) die Massensperre (10) arretiert ist.

3. Handhabe nach Anspruch 1 oder 2,
**dadurch gekennzeichnet,**
**dass** die Massensperre (10) sowohl im Uhrzeigersinn als auch gegen den Uhrzeigersinn aus der Normalstellung (I) in die Sperrstellung (II) bewegbar ist, insbesondere dass die Massensperre (10) in zwei Richtungen um ihre Achse (5) schwenkbar ist.

4. Handhabe nach einem der vorhergehenden Ansprüche,
**dadurch gekennzeichnet,**
**dass** der Abstand von der Massensperre (10) zum Umlenkhebel (30) in der Sperrstellung (II) verringert ist, insbesondere dass der Weg der translatorischen Bewegung geringer ist als 5 mm.

5. Handhabe nach einem der vorhergehenden Ansprüche,
**dadurch gekennzeichnet,**
**dass** der Umlenkhebel (30) an einer Achse (31) drehbar gelagert ist, die insbesondere senkrecht zur Achse (31) der Massensperre (10) ausgerichtet ist.

6. Handhabe nach einem der vorhergehenden Ansprüche,
**dadurch gekennzeichnet,**
**dass** in einem Normalbetrieb (III) der Umlenkhebel (30) zwischen einer Ruhelage (32) und einer Betriebslage (33) bewegbar ist, wobei bei Wirkung von Beschleunigungen (R) die Massensperre (10) in die Sperrstellung (II) bringbar ist, so dass eine Bewegung des Umlenkhebels (30) in die Betriebslage (33) blockiert ist.

7. Handhabe nach einem der vorhergehenden Ansprüche,
**dadurch gekennzeichnet,**
**dass** der Umlenkhebel (30) mit einem Vorsprung (34) ausgebildet ist, der bei Einwirkungen von Beschleunigungen (R) die Massensperre (10) kontaktiert, so dass insbesondere eine Bewegung des Umlenkhebels (30) in Richtung Betriebslage (33) blockiert ist.

8. Handhabe nach einem der vorhergehenden Ansprüche,
**dadurch gekennzeichnet,**
**dass** die Massensperre (10) eine Masse (11) aufweist, die geringer ist als eine dem Umlenkhebel (30) zugeordnete Masse (35).

9. Handhabe nach einem der vorhergehenden Ansprüche,
**dadurch gekennzeichnet,**
**dass** eine Kontur (12) vorgesehen ist, die eine Führungshilfe ist, damit die Massensperre (10) translatorisch bewegbar ist,
wobei insbesondere die Kontur (12) als Fenster (12) ausgeführt ist, das die Massensperre (10) aufweist, wobei durch das Fenster (12) ein Nocken (6) hindurchragt, der am Montageträger (4) ausgebildet ist, insbesondere dass das Fenster (12) C-förmig ist.

10. Handhabe nach einem der vorhergehenden Ansprüche,
**dadurch gekennzeichnet,**
**dass** die Massensperre (10) derart ausgeführt ist, dass der Umlenkhebel (30) in seine Betriebslage (33), ohne die Massensperre (10) zu berühren, bewegbar ist,
wobei insbesondere die Massensperre (10) mit einem Freiraum (13) ausgebildet ist, in den zumindest teilweise der Umlenkhebel (30) bei seiner Bewegung zwischen der Ruhelage (32) und der Betriebslage (33) sich bewegt, insbesondere dass der Vorsprung (34) des Umlenkhebels (30) in den Freiraum (13) sich bewegt.

11. Handhabe nach einem der vorhergehenden Ansprüche,
**dadurch gekennzeichnet,**
**dass** die Massensperre (10) zumindest eine Anschlagfläche (14a, 14b), insbesondere zwei Anschlagflächen (14a, 14b) aufweist, wobei der Vorsprung (34) bei Wirkung von Beschleunigungen (R), insbesondere ausgelöst durch einen Unfall, die Anschlagfläche (14a, 14b) kontaktiert.

12. Handhabe nach einem der vorhergehenden Ansprüche,
**dadurch gekennzeichnet,**
**dass** die Massensperre (10) mit Sicherungselementen (15) ausgebildet ist, die eine Zurückbewegung der Massensperre (10) aus ihrer Sperrstellung (II) in die Normalstellung (I) verhindern, so lange wie die Beschleunigungen wirken.

13. Handhabe nach einem der vorhergehenden Ansprüche,
**dadurch gekennzeichnet,**
**dass** die Massensperre (10) in einem Gehäuse (20) bewegbar gelagert ist, wobei insbesondere das Gehäuse (20) zwei Federelemente (21) aufweist, die bewirken, dass die Massensperre (10) arretiert in der Sperrstellung (II) verbleibt und/oder dass ein freier Bereich (23) zwischen den Federelementen (21) vorliegt, in den sich ein Vorsprung (16) der Massensperre (10) erstreckt.

14. Handhabe nach Anspruch 13,
**dadurch gekennzeichnet,**
**dass** die Federelemente (21) auf einer Kreisbahn (24) angeordnet sind und/oder jedes Federelement (21) zum freien Bereich (23) hin mit einer abgeschrägten Fläche (25) ausgebildet ist.

15. Handhabe nach einem der vorhergehenden Ansprüche,
**dadurch gekennzeichnet,**
**dass** die arretierte Sperrstellung (II) der Massensperre (10) manuell lösbar ist, insbesondere dass die über eine Betätigung des Umlenkhebels (30) arretierte Sperrstellung (II) der Massensperre (10) manuell lösbar ist
und/oder dass über eine definierte Betätigung des Umlenkhebels (30) der Vorsprung (34) gegen die Anschlagfläche (14a, 14b) derart drückt, so dass die Sperrstellung (II) lösbar ist.

## Claims

1. A handle for a locking device (8) of a motor vehicle (2), with
a handle grip (3) moveable on a door (1) of the motor vehicle (2),
a mounting structure (4) provided on the inner side of the door (1), on which structure a deflection lever (30), which is operatively connected to the handle grip (3), is rotatably supported,
a safety mechanism arranged on the mounting structure (4) for preventing an undesired opening of the door (1) due to forces of accelerations (R) acting on the handle grip (3), which particularly act on the motor vehicle (2) in the event of an accident, wherein the safety mechanism comprises an mass lock (10) which can be displaced to a normal position (I) and a locked position (II), wherein a movement of the deflection lever (30) is blocked in the locked position (II), wherein the mass lock (10) is mounted on the mounting structure (4) to be movable about an axle (5) is such a way that a rotary movement of the mass lock (10) can be effected regardless of the acting acceleration (R), whereby a reliable displacement of the mass lock (10) into the locked position (II) is enabled,
**characterized in that**
the mass lock (10) is moveable in a translatory manner between the locked position (II) and the normal position (I).

2. The handle according to claim 1,
**characterized in that**
the mass lock (10) is arrested in the locked position (II).

3. The handle according to claim 1 or 2,
**characterized in that**
the mass lock 10) is moveable from the normal position (I) to the blocked position (II) both clockwise and counter-clockwise, in particular **in that** the mass lock (10) is pivotable about its axle (5) in two directions.

4. The handle according to one of the preceding claims,
**characterized in that**
the distance from the mass lock (10) to the deflection lever (30) is smaller in the locked position (II), in particular **in that** the path of the translatory movement is less than 5 mm.

5. The handle according to one of the preceding claims,
**characterized in that**
the deflection lever (30) is rotatably supported on an axle (31), which, in particular, is oriented perpendicular to the axle (31) of the mass lock (10).

6. The handle according to one of the preceding claims,
**characterized in that**
the deflection lever (30) is moveable between a resting position (32) and an operating position (33) in a normal operation (III), wherein the mass lock (10) can be brought to the locked position (II) in the event of accelerations (R), so that a movement of the deflection lever (30) into the operating position (33) is blocked.

7. The handle according to one of the preceding claims,
**characterized in that**
the deflection lever (30) is formed with a protrusion (34) which contacts the mass lock (10) in the event of accelerations (R), so that in particular a movement of the deflection lever (30) in the direction of the operating position (33) is blocked.

8. The handle according to one of the preceding claims,
**characterized in that**
the mass lock (10) comprises a mass (11) which is smaller than a mass (35) assigned to the deflection lever (30).

9. The handle according to one of the preceding claims,
**characterized in that**
a contour (12) is provided, which is a guidance aid for the mass lock (10) to be translatory moveable,
wherein in particular the contour (12) is formed as a window (12), which comprises the mass lock (10), wherein a cam (6) formed on the mounting structure (4) protrudes through the window (12), in particular that the window (12) is C-shaped.

10. The handle according to one of the preceding claims,
**characterized in that**
the mass lock (10) is formed in such a way that the deflection lever (30) is moveable to is operating position (33) without contacting the mass lock (10), wherein in particular the mass lock (10) is formed with a free space (13) into which at least partially the deflection lever (30) moves in its movement between the resting position (32) and the operating position (33), in particular in that the protrusion (34) of the deflection lever (30) moves into the free space (13).

11. The handle according to one of the preceding claims,
**characterized in that**
the mass lock (10) comprises at least one stop surface (14a, 14b), in particular two stop surfaces (14a, 14b), wherein the protrusion (34) contacts the stop surface (14a, 14b) in the event of accelerations (R), in particular triggered by an accident.

12. The handle according to one of the preceding claims,
**characterized in that**
the mass lock (10) is formed with safety elements (15), which prevent a return movement of the mass lock (10) from its locked position (II) to the normal position (I) as long as the accelerations are acting.

13. The handle according to one of the preceding claims,
**characterized in that**
the mass lock (10) is moveably mounted in a housing (20), wherein in particular the housing (20) comprises two spring elements (21), which cause the mass lock (10) to remain arrested in the locked position (II),
and/or that a free region (23) is present between the spring elements (21), into which a protrusion (16) of the mass lock (10) extends.

14. The handle according to claim 13,
**characterized in that**
the spring elements (21) are arranged on a circular path (24) and/or each spring element (21) is formed with an inclined surface (25) toward the free region (23).

15. The handle according to one of the preceding claims,
**characterized in that**
the arrested locked position (II) of the mass lock (10) is manually releasable, in particular that the locked position (II) of the mass lock (10) arrested by an actuation of the deflection lever (30) is manually releasable,
and/or that, by a defined actuation of the deflection lever (30), the protrusion (34) presses against the stop surface (14a, 14b) in such a way that the locked position (II) is releasable.

## Revendications

1. Poignée pour un dispositif de fermeture (8) d'un véhicule automobile (2), comprenant
un manche (3) déplaçable sur une portière (1) du véhicule automobile (2), un support de montage (4) prévu côté intérieur de la portière (1), sur lequel un levier de renvoi (30) en liaison active avec le manche (3) est logé de manière rotative,
un mécanisme de sécurité disposé sur le support de montage (4), destiné à empêcher une ouverture involontaire de la portière (1) suite à des effets d'accélérations (R) agissant sur le manche (3), qui agissent sur le véhicule automobile (2) notamment lors d'un accident, le mécanisme de sécurité présentant une butée de masse (10) qui peut être transférée d'une position normale (I) en une position de verrouillage (II), un mouvement du levier de renvoi (30) étant bloqué dans la position de verrouillage (II), la butée de masse (10) étant logée sur le support de montage (4) de manière déplaçable autour d'un axe (5), un mouvement de rotation de la butée de masse (10) pouvant agir indépendamment de la direction de l'accélération (R) agissant, sur quoi un passage fiable de la butée de masse (10) en la position de verrouillage (II) est rendu possible,
**caractérisée en ce que**
lors d'un mouvement entre la position de verrouillage (II) et la position normale (I), la butée de masse (10) est déplaçable de manière translatoire.

2. Poignée selon la revendication 1,
**caractérisée en ce**
**que** dans la position de verrouillage (II), la butée de masse (10) est bloquée.

3. Poignée selon la revendication 1 ou 2,
**caractérisée en ce**
**que** la butée de masse (10) est déplaçable de la position normale (I) en la position de verrouillage (II) aussi bien dans le sens horaire que dans le sens antihoraire, notamment en ce que la butée de masse (10) est pivotable autour de son axe (5) dans deux directions.

4. Poignée selon l'une quelconque des revendications précédentes,
**caractérisée en ce**
**que** l'écart de la butée de masse (10) par rapport au levier de renvoi (30) est diminué en position de verrouillage (II), notamment en ce que le trajet du mouvement translatoire est inférieur à 5 mm.

5. Poignée selon l'une quelconque des revendications précédentes,
**caractérisée en ce**
**que** le levier de renvoi (30) est logé de manière rotative sur un axe (31) qui est orienté notamment perpendiculairement à l'axe (31) de la butée de masse (10).

6. Poignée selon l'une quelconque des revendications précédentes,
**caractérisée en ce**
**qu'**en fonctionnement normal (III), le levier de renvoi (30) est déplaçable entre une position de repos (32) et une position de fonctionnement (33), la butée de masse (10), lorsque des accélérations (R) agissent, pouvant être mise dans la position de verrouillage (II), de sorte qu'un mouvement du levier de renvoi (30) en la position de fonctionnement (33) est bloqué.

7. Poignée selon l'une quelconque des revendications précédentes,
**caractérisée en ce**
**que** le levier de renvoi (30) est conçu avec une saillie (34) qui est mis en contact avec la butée de masse (10) en cas d'effets d'accélérations (R), de sorte que notamment un mouvement du levier de renvoi (30) en direction de la position de fonctionnement (33) est bloqué.

8. Poignée selon l'une quelconque des revendications précédentes,
**caractérisée en ce**
**que** la butée de masse (10) présente une masse (11) qui est inférieure à une masse (35) associée au levier de renvoi (30).

9. Poignée selon l'une quelconque des revendications précédentes,
**caractérisée en ce**
**qu'**un contour (12) est prévu, lequel est une aide de guidage afin que la butée de masse (10) soit déplaçable de manière translatoire,
notamment le contour (12) étant réalisé comme fenêtre (12) qui présente la butée de masse (10), une came (6) traversant la fenêtre (12) en la dépassant, laquelle came est réalisée sur le support de montage (4), notamment en ce que la fenêtre (12) est en forme de C.

10. Poignée selon l'une quelconque des revendications précédentes,
**caractérisée en ce**
**que** la butée de masse (10) est réalisée de manière à ce que le levier de renvoi (30) soit déplaçable dans sa position de fonctionnement (33) sans toucher la butée de masse (10),
notamment la butée de masse (10) étant réalisée avec un espace libre (13) dans lequel le levier de renvoi (30), lors de son mouvement, se déplace, au moins en partie, entre la position de repos (32) et la position de fonctionnement (33), notamment en ce que la saillie (34) du levier de renvoi (30) se déplace dans l'espace libre (13).

11. Poignée selon l'une quelconque des revendications précédentes,
**caractérisée en ce**
**que** la butée de masse (10) présente au moins une surface de butée (14a, 14b), notamment deux surfaces de butée (14a, 14b), la saillie (34), lorsque des accélérations (R) agissent, notamment provoquées par un accident, est mis en contact avec la surface de butée (14a, 14b).

12. Poignée selon l'une quelconque des revendications précédentes,
**caractérisée en ce**
**que** la butée de masse (10) est réalisée avec des éléments de sûreté (15) qui empêchent un mouvement de retour de la butée de masse (10) de sa position de verrouillage (II) en la position normale (I) tant que les accélérations agissent.

13. Poignée selon l'une quelconque des revendications précédentes,
**caractérisée en ce**
**que** la butée de masse (10) est logée de manière déplaçable dans un boîtier (20), notamment le boîtier (20) présentant deux éléments à ressort (21) qui ont pour effet que la butée de masse (10) reste bloquée dans la position de verrouillage (II),
et/ou en ce qu'une zone libre (23) est présente entre les éléments à ressort (21), dans laquelle s'étend une saillie (16) de la butée de masse (10).

14. Poignée selon la revendication 13,
**caractérisée en ce**
**que** les éléments à ressort (21) sont disposés sur une orbite (24) et/ou en ce que chaque élément à ressort (21) est réalisé avec une surface oblique (25) en direction de la zone libre (23).

15. Poignée selon l'une quelconque des revendications précédentes,
**caractérisée en ce**
**que** la position de verrouillage (II) bloquée de la butée de masse (10) peut être défaite manuellement, notamment en ce que la position de verrouillage (II) de la butée de masse (10), bloquée par l'intermédiaire d'un actionnement du levier de renvoi (30), peut être débloquée manuellement,
et/ou en ce que la saillie (34) presse contre la surface de butée (14a, 14b) par l'intermédiaire d'un actionnement défini du levier de renvoi (30), de manière à ce que la position de verrouillage (II) puisse être défaite.
